# FASCICULE DE BREVET EUROPEEN

(11) **EP 0 274 305 B1**
(45) Date de publication et mention de la délivrance du brevet: **11.09.1991**
(21) Numéro de dépôt: 87402752.7
(22) Date de dépôt: 03.12.1987
(51) Int. Cl.: F25C 3/04, E01H 4/02, E01C 13/00

(54) **Procédé d'enneigement de pistes artificielles de ski alpin ou nordique et moyens de mise en oeuvre du procédé**
Verfahren zum Beschneien von künstlichen Pisten für alpinen oder nordischen Skilauf und Anlagen zum Durchführen des Verfahrens
Method for covering artificial alpine or nordic ski runs with snow and means for carrying out the method

(30) Priorité: 05.12.1986 FR 8617242
(43) Date de publication de la demande: 13.07.1988
(73) Titulaire: LE FROID INDUSTRIEL YORK S.A., F-44471 Carquefou Cedex (FR)
(72) Inventeur: Duplan, Max, F-69410 Champagne au Mont d'Or (FR); Girardin, Pierre, F-44800 Saint-Herblain (FR)
(74) Mandataire: Phélip, Bruno

(56) Documents cités:
- WO-A-81/03353
- WO-A-86/02936
- WO-A-86/07373
- AT-B- 317 970
- AT-B- 363 962
- CH-A- 376 531
- FR-A- 2 065 634
- FR-A- 2 277 189
- FR-A- 2 370 824
- FR-A- 2 422 771
- FR-A- 2 564 739
- GB-A- 798 290
- US-A- 3 983 713

## Description

La présente invention se rapporte au domaine des pistes permettant de pratiquer le ski de fond.

Le ski de fond, activité sportive de plein air, se pratique avec un matériel spécifique très léger, permettant de glisser sur des terrains enneigés au relief peu marqué.

Ce sport se pratique actuellement sur des pistes qui sont généralement des parcours de neige régulièrement damés et tracés se bouclant sur eux-mêmes et qui sont utilisés en sens unique. La durée d'enneigement est le critère fondamental d'aptitude au développement de la pratique de cette discipline sportive. Le seuil de cent vingt jours d'enneigement garanti apparaît d'une façon générale comme étant la valeur optimale de bon fonctionnement d'une zone de ski de fond. En dessous de cette limite, l'incertitude d'enneigement ne permet plus d'assurer les conditions de l'ensemble du secteur économique liées à la pratique de ce sport.

On connaît la possibilité de réaliser des pistes enneigées artificiellement au moyen d'une pulvérisation, sur l'emplacement prévu, d'un mélange d'air et d'eau sous la forme d'un brouillard, dans l'air ambiant à basse température, au moyen de canons à neige tels que décrits par exemple dans le brevet EP-A-0018280 de la demanderesse.

Le brevet EP-A-0034930 décrit un procédé et un dispositif différent, permettant également de réaliser artificiellement, l'enneigement de pistes naturelles.

De tels procédés et dispositifs sont spécialement adaptés pour l'enneigement de pistes de ski alpin. Ils ne peuvent fonctionner que dans des conditions atmosphériques particulières et ne permettent pas un maintien direct des propriétés de la neige, ni un entretien des qualités désirées de cette neige.

Un autre type d'enneigement de pistes artificielles est décrit dans le document WO-86/02936. Cette piste, délimitée par des parois latérales, comporte des tubes réfrigérants dans le sol, disposés sur une couche isolante et recouverts d'un matériau de protection. La neige est obtenue, par pulvérisation, au-dessus du tapis réfrigérant, d'un mélange d'eau et d'un polymère gonflant tel que du polyacrylamide.

Il existe également différents appareils, comme par exemple ceux décrits dans le brevet FR-A-2.564.739 ou AT-A-317 970, permettant de préparer les pistes de ski. Ces appareils n'assurent cependant aucune production de neige, ils sont destinés uniquement à la mise en forme et à la préparation d'une neige déjà présente sur le site.

La présente invention a pour but d'assurer de façon certaine et en toutes circonstances, quelles que soient les conditions atmosphériques extérieures, l'enneigement des pistes de ski et plus particulièrement celles destinées au ski de fond.

La présente invention a pour objet un procédé d'enneigement de pistes artificielles de ski alpin ou nordique par fabrication de neige à partir de glace obtenue par des moyens réfrigérants.

Ces pistes artificielles sont du type comprenant un réseau de tubes formant un tapis qui est maintenu à une température au-dessous de 0°C au moyen d'un fluide frigorigène ou réfrigérant. Ce fluide circule dans les tubes et assure un effet de refroidissement uniforme. Le réseau de tubes est placé sur une couche isolante et il est recouvert d'une couche de matériaux de protection. Cet ensemble constitué du réseau et desdites couches est contenu latéralement par des éléments de bordure qui sont disposés en ligne continue de façon à délimiter la piste dans sa largeur.

Selon l'invention, le procédé d'enneigement consiste :
- à réaliser une couche de glace constituant directement le fond de la piste, par réfrigération d'eau sur le réseau de tubes,
- à fabriquer sur le site la neige en usinant ladite couche de glace, par formation de grains d'épaisseur déterminée en fonction de la qualité légère ou plus lourde de la neige désirée, au moyen d'une opération de grattage, rabotage, fraisage ou toute autre intervention.

Selon une disposition particulière de l'invention, le procédé consiste :
- à reconstituer l'épaisseur de la couche de glace par aspersion d'eau sur la surface usinée de la couche de glace, et,
- à déposer la neige fabriquée, sur la couche de glace reconstituée.

Selon une autre disposition particulière, le procédé consiste à réaliser un état de surface avec des saignées ou des reliefs augmentant la surface d'échange entre les moyens réfrigérants et l'eau de compensation.

Une autre disposition particulièrement intéressante consiste à entretenir les propriétés et qualités de la neige, quelles que soient les température et hygrométrie extérieures, au moyen d'une aération artificielle par diffusion d'air frais sur la surface de la neige, permettant un fractionnement des pellicules de glace qui peuvent éventuellement se former au sein de la neige.

L'invention a également pour objet la piste de ski destinée à la mise en oeuvre du procédé.

Selon l'invention cette piste comprend un réseau de tubes formant un tapis maintenu à une température au-dessous de 0°C par circulation d'un fluide frigorigène ou réfrigérant assurant un effet de refroidissement uniforme. Le réseau de tubes qui constitue la surface réfrigérante est placé sur une couche isolante et recouvert d'une légère couche de sable ou de tout autre matériau de protection, ou noyé dans une dalle de béton. L'ensemble est contenu latéralement par des éléments de bordure disposés en ligne continue et délimitant la piste dans sa largeur afin d'éviter toute dispersion des matériaux constituant le fond de celle-ci, et d'assurer la rétention de l'eau déversée sur ledit fond pour obtenir l'épaisseur de glace nécessaire.

Ces éléments de bordure comportent des orifices disposés en ligne et alimentés en air froid pour réaliser l'aération de la neige.

Selon une disposition particulière les éléments de bordure sont réalisés en béton ou en matériau plastique armé et présentent une section droite comportant une aile verticale et une aile horizontale formant assise, s'étendant à l'extérieur de la piste. Ces éléments de bordure peuvent être ou non reliés entre eux transversalement. La paroi intérieure de l'aile verticale comporte les orifices d'aération, disposés en ligne, et alimentés en air froid par une canalisation incorporée dans l'épaisseur de l'aile.

Une machine permettant la mise en oeuvre du procédé, comporte les équipements nécessaires à la réalisation des opérations définies par le procédé, lesquels équipements sont montés sur un tracteur du type courant et consistent en un sous-ensemble monté par l'intermédiaire d'un réglage de hauteur à l'arrière dudit tracteur. Ce sous-ensemble regroupe :
- les outils d'usinage de la face supérieure de la glace, constitués d'une fraise d'axe horizontal, disposée transversalement et soutenue par un carter ouvert au niveau de ladite fraise et formant conduit d'évacuation,
- des moyens de reconstitution de l'épaisseur de la couche de glace, lesquels moyens consistent en une rampe d'aspersion d'eau qui est disposée en aval de la fraise, transversalement sous la voûte formée par le fond du carter. La rampe d'aspersion d'eau est alimentée par un bac monté en charge sur l'arrière du tracteur,
- un dispositif de peignage destiné au nivelage de la couche de neige formée.

La fraise est constituée d'un fût cylindrique sur lequel sont implantées des dents ou des lames de façon telle que leur rotation permet d'intervenir d'une façon intégrale sur la longueur de la fraise.

Selon une disposition particulière, la fraise est entraînée en rotation au moyen d'un moteur hydraulique à vitesse variable alimenté par une pompe, elle-même entraînée par la prise de force du tracteur.

Selon une autre disposition l'avant de ce tracteur est équipé d'une lame incurvée dont l'arête inférieure horizontale permet d'égaliser la surface de la neige. Cette lame est montée basculante autour d'un axe horizontal, sous l'action d'un vérin hydraulique, pour prélever et transporter la neige d'un endroit de la piste à un autre.

L'invention sera encore illustrée, sans être aucunement limitée par la description suivante du procédé et d'un mode de réalisation possible de la machine, en liaison avec les dessins annexés représentant :
- en figure 1, une vue en élévation, coupe partielle de la machine,
- en figure 2, une vue de l'arrière en demi-vue extérieure et demi-coupe suivant AA,

Tel que représenté, la piste de ski est délimitée en largeur par des éléments de bordure 1 réalisés en béton ou en matériau plastique armé selon un profil comportant une aile verticale 1a et une aile horizontale 1b formant assise, s'étendant à l'extérieur de la piste ; les éléments de bordure disposés en ligne continue peuvent être ou non reliés entre eux transversalement selon la largeur de la piste, celle-ci étant généralement comprise entre deux et six mètres. Dans l'intervalle séparant les ailes verticales 1a, est disposé un faisceau de tubes 2 constituant le dispositif de fabrication de la couche de glace réalisant le fond de la piste

Le procédé, objet de l'invention, consiste à assurer en toutes circonstances, d'une part la réalisation d'une couche de glace, et d'autre part la fabrication de la neige à partir de cette couche de glace. Le maintien et l'entretien de la neige peuvent ensuite être assurés par divers moyens décrits ci-après.

La surface de glace est obtenue et entretenue par le réseau de tubes, formant tapis, maintenu à une température au-dessous de 0°C par circulation d'un liquide frigorigène ou réfrigérant antigel pour assurer un effet de refroidissement uniforme. Ce réseau de tubes constituant la surface froide est placé sur une couche isolante et peut être recouvert d'une légère couche de sable ou tout autre matériau de protection. Les tubes peuvent également être noyés dans une dalle de béton. L'eau introduite sur la piste se congèle sous l'action du fluide frigorigène ou réfrigérant à basse température circulant dans le réseau de tubes ; la couche de glace ainsi obtenue peut avoir une épaisseur variant généralement entre deux et cinq centimètres, quelquefois plus dans certaines conditions. Les éléments de bordure sont réalisés à partir d'un matériau isolant afin d'éviter la fusion de la neige. La fabrication de la neige à partir de cette couche de glace s'effectue par une opération d'usinage de surface telle qu'un grattage, un rabotage, un fraisage ou toute autre intervention de ce genre permettant l'obtention de grains de glace et un état de surface comportant des saignées ou des reliefs augmentant la surface d'échange. La qualité de la neige est fonction de l'épaisseur des grains, une neige légère étant obtenue à partir de grains très fins, des grains plus épais engendrant une neige plus lourde. La neige ainsi fabriquée sur place évite toutes manutentions. cette opération d'usinage est suivie d'une reconstitution de l'épaisseur de la couche de glace par aspersion d'eau selon un rideau de débit correctement ajusté. La répétition de ces opérations successives permet d'obtenir l'épaisseur d'une couche de neige suffisante pour skier.

Ainsi, la couche de neige, au contact de l'air froid provenant de la surface de glace, conserve ses propriétés sur la plus grande partie de son épaisseur.

L'entretien de la qualité désirée de la neige, en fonction de la nature du ski à pratiquer sur la piste s'obtient par aération de la neige afin de la rendre plus souple et de casser les pellicules de glace qui pourraient se former sous l'effet de variations des conditions atmosphériques extérieures. Cette aération de la neige peut être réalisée par diffusion d'un flux d'air froid, sur la surface, à travers des orifices prévus sur la paroi intérieure de l'aile verticale 1a des éléments de bordure 1, en liaison avec une rampe d'alimentation contenue dans lesdits éléments. Par ailleurs, il peut être envisagé de recouvrir la piste d'une protection en dehors des périodes d'utilisation afin d'éviter toute perte de froid en surface et de conserver la qualité de la neige. La mise en oeuvre de l'ensemble de ces opérations peut être réalisée à l'aide d'une machine spéciale regroupant tous les outils et accessoires nécessaires.

La machine destinée à fabriquer la neige et reconstituer l'épaisseur de glace est réalisée à partir d'un tracteur 3 de type courant sur lequel sont montés les équipements nécessaires à la réalisation des opérations définies par le procédé selon l'invention. Les roues du tracteur sont équipées de pneumatiques spéciaux pour circuler sur la glace : chacune d'elles est précédée par un sabot 4 destiné à dégager la neige. Sur l'avant du tracteur est disposée une lame incurvée 5 dont l'arête inférieure horizontale permet d'égaliser la surface de la neige ; cette lame montée basculante autour d'un axe horizontal, sous l'action d'un vérin hydraulique 6 permet également de transporter de la neige d'un endroit de la piste à un autre.

Sur l'arrière du tracteur est monté un sous-ensemble comprenant :
- les outils d'usinage de la face supérieure de la glace,
- les moyens de reconstitution de l'épaisseur de la couche de glace,
- les dispositifs de peignage et de traçage de la piste.

Dans l'exemple choisi, l'outil d'usinage est une fraise 7 d'axe horizontal disposée transversalement, constituée par exemple d'un fût cylindrique sur lequel sont implantées des dents de façon telle que leur rotation permet d'intervenir d'une façon intégrale sur la longueur de la fraise. L'extrémité des dents est équipée d'une mise rapportée en acier trempé permettant d'assurer une fabrication de grains de glace. L'entrainement en rotation de la fraise est assuré au moyen d'un moteur hydraulique 8 à vitesse variable alimenté par une pompe 9 elle-même entrainée par la prise de force du tracteur ; la rotation de la fraise s'exerce selon la flèche F afin de ne pas freiner l'avance du tracteur. La fraise évolue à l'intérieur d'un carter 10 dont le fond comporte une découpure 10a nécessaire au libre passage de la fraise, laquelle découpure est bordée par une remontée 10b du fond suivie d'une retombée 10c, cette dernière formant avec une retombée 10d du plafond du carter, un conduit d'évacuation 11 de la neige dirigé vers le sol. Les parties inclinées 10b et 10c du fond de carter constituent une voûte sous laquelle s'inscrit une rampe 12 d'aspersion d'eau, alimentée par un bac 13 monté en charge sur l'arrière du tracteur ; l'eau ainsi diffusée en arrière de l'outil, se transforme en glace au contact de la surface froide du fond de piste afin de reconstituer l'épaisseur de ce dernier. La neige rejetée en arrière de la machine est ensuite nivelée à l'aide d'un peigne 14 disposé à la sortie du conduit d'évacuation 11 ; ce peigne peut être assorti de traçeurs 15 destinés à matérialiser les traces du ski de fond.

Le sous-ensemble ainsi constitué est monté basculant autour d'axes horizontaux 16, sous l'action d'un vérin hydraulique 17. Ce montage permet de régler la profondeur de coupe de la fraise et éventuellement de relever le sous-ensemble pour procéder à d'autres interventions telles que par exemple, un nivelage à l'aide de lame 5 placée à l'avant du tracteur, ou le déroulage d'un film plastique ou d'une bâche de protection sur la piste en dehors des périodes d'utilisation.

La largeur de travail de la fraise étant d'environ deux mètres, il pourra donc être nécessaire d'effectuer deux ou trois passages pour traiter la totalité de la largeur de la piste. Afin d'utiliser la fraise sur toute sa longueur, le moteur d'entrainement 8 pourra être monté à une des extrémités de celle-ci. De même, la quantité de neige à obtenir déterminera le nombre de passages, chacun de ceux-ci devant s'opérer après transformation en glace de l'eau aspergée par la rampe. La possibilité de positionnement en hauteur de la fraise permet également de travailler uniquement le volume de neige sans atteindre la face supérieure de la glace dans le but d'assurer une aération de la neige et le fractionnement de pellicules de glace pouvant éventuellement se former au sein de la neige, ces opérations visant à l'entretien d'une qualité souhaitée de neige obtenue préalablement par réglage de la vitesse de rotation et de la profondeur de passe de la fraise.

L'outil d'usinage décrit ci-dessus sous forme de fraise peut être remplacé par un rabot tournant à une ou plusieurs lames permettant d'obtenir des résultats identiques.

Le procédé, objet de l'invention, peut être utilisé pour la création , le maintien et l'entretien de l'enneigement de toutes pistes de ski, ski alpin ou ski de fond en toutes saisons.

## Revendications

1. Procédé d'enneigement de pistes artificielles pour la pratique du ski et qui sont constituées d'un réseau de tubes (2) formant un tapis qui est maintenu à une température au-dessous de 0°C au moyen d'un fluide frigorigène ou réfrigérant qui circule dans les tubes et assure un effet de refroidissement uniforme, ledit réseau de tubes est placé sur une couche isolante et il est recouvert d'une couche de matériaux de protection, cet ensemble constitué du réseau et desdites couches est contenu latéralement par des éléments de bordure (1) qui sont disposés en ligne continue de façon à délimiter la piste dans sa largeur, lequel procédé est caractérisé en ce qu'il consiste :
- à réaliser une couche de glace par réfrigération d'eau introduite sur le réseau de tubes (2), laquelle couche de glace constitue directement le fond de la piste,
- à fabriquer la neige sur le site au moyen d'une opération de grattage, rabotage, fraisage ou toute autre intervention, de ladite couche de glace, de façon à former des copeaux d'épaisseur déterminée en fonction de la qualité légère ou plus lourde de la neige désirée.

2. Procédé d'enneigement de pistes artificielles pour la pratique du ski, selon la revendication 1, caractérisé en ce qu'il consiste :
- à reconstituer l'épaisseur de la couche de glace formant le fond de la piste, par aspersion d'eau sur la surface usinée de la couche de glace, et,
- à déposer la neige fabriquée selon la deuxième étape de la revendication 1 sur la couche de glace traitée selon l'étape précédente.

3. Procédé selon la revendication 2, caractérisé en ce qu'il consiste à réaliser un usinage dont l'état de surface comporte des saignées ou des reliefs qui augmentent la surface d'échange entre les moyens réfrigérants et l'eau de compensation.

4. Procédé selon l'une quelconque des revendications 1 à 3, caractérisé en ce qu'il consiste à entretenir les propriétés et qualités de la neige, quelles que soient les température et hygrométrie extérieures, au moyen d'une aération artificielle, par diffusion d'air frais sur la surface de la neige, ce qui permet un fractionnement des pellicules de glace qui peuvent éventuellement se former au sein de la neige.

5. Piste pour la mise en oeuvre du procédé selon la revendication 4, laquelle piste comprend un réseau de tubes (2) formant un tapis qui est maintenu à une température au-dessous de 0°C au moyen d'un fluide frigorigène ou réfrigérant qui circule dans les tubes et qui assure un effet de refroidissement uniforme, ledit réseau constitue une surface réfrigérante, et il est placé sur une couche isolante et recouvert d'une légère couche de sable ou de tout autre matériau de protection, ou noyé dans une dalle de béton, cet ensemble constitué des tubes et desdites couches étant contenu latéralement par des éléments de bordure (1) disposés en ligne continue délimitant la piste dans sa largeur de façon à éviter toute dispersion des matériaux qui constituent le fond de ladite piste, et de façon à assurer la rétention de l'eau déversée sur ledit fond pour obtenir l'épaisseur de glace nécessaire, caractérisée en ce que les éléments de bordure (1) comportent des orifices, disposés en ligne et alimentés en air froid pour réaliser l'aération de la neige.

6. Piste selon la revendication 5, caractérisée en ce qu'elle comporte des éléments de bordure (1) réalisés en béton ou en matériau plastique armé, lesquels éléments (1) présentent une section droite comportant une aile verticale (1a) et une aile horizontale (1b) qui forme une assise et qui s'étend à l'extérieur de la piste, lesquels éléments de bordure peuvent être ou non reliés entre eux transversalement, la paroi intérieure de l'aile verticale (1a) comportant les orifices d'aération alimentés en air froid par une canalisation incorporée dans l'épaisseur de ladite aile verticale.

## Claims

1. Process for covering artificial slopes with snow for skiing purposes, these slopes being composed of a network of tubes (2) forming a matting which is maintained at a temperature below 0°C by means of a refrigerating or freezing liquid which circulates in the tubes and ensures a uniform cooling effect, the said network of tubes is placed on an insulating layer and is covered by a layer of protective materials, this overall arrangement composed of the network and the said layers is contained laterally by border elements (1) which are arranged in a continuous line such that they delimit the slope widthwise, which process is characterized in that it consists:
- in manufacturing a layer of ice by freezing water introduced onto the network of tubes (2), which layer of ice directly constitutes the base of the slope,
- in producing the snow on the site by means of an operation of scraping, planing, milling or any other method, the said layer of ice, such that chippings in a thickness determined as a function of the light or heavier quality of the snow desired are formed.

2. Process for covering artificial slopes with snow for skiing purposes, according to Claim 1, characterized in that it consists:
- in reconstituting the thickness of the layer of ice forming the base of the slope, by spraying water over the machined surface of the layer of ice, and,
- in depositing the snow produced according to the second step of Claim 1 on the layer of ice treated according to the preceding step.

3. Process according to Claim 2, characterized in that it consists in producing a machining step whereof the surface state comprises incisions or reliefs which increase the surface of exchange between the freezing means and the compensating water.

4. Process according to any of Claims 1 to 3, characterized in that it consists in preserving the properties and good qualities of the snow, whatever the outside temperature and hygrometry are, by means of an artificial aeration, by diffusing cool air over the surface of the snow, which permits the splitting of the thin sheets of ice which may form within the snow.

5. Slope for carrying out the process according to Claim 4, which slope comprises a network of tubes (2) forming a matting which is maintained at a temperature below 0°C by means of a refrigerating or freezing liquid which circulates in the tubes and which ensures a uniform freezing effect, the said network constitutes a freezing surface, and is placed on an insulating layer and covered by a thin layer of sand or any other protective material, or embedded in a flag of concrete, this overall arrangement composed by the tubes and the said layers being contained laterally by border elements (1) arranged in a continuous line delimiting the slope widthwise, such that any dispersion of the materials constituting the base of the said slope is prevented, and such that retaining the water poured out onto the said base to obtain the necessary thickness of ice is ensured, characterized in that the border elements (1) comprises openings arranged in a line and supplied with cold air to bring about aeration of the snow.

6. Slope according to Claim 5, characterized in that it comprises border elements (1) manufactured from concrete or reinforced plastics material, which elements (1) have a cross section comprising a vertical panel (1a) and a horizontal panel (1b) forming a base and extending outside the slope, which border elements may or may not be mutually connected transversely, the interior wall of the vertical panel (1a) comprising the aerating openings supplied with cold air by means of a pipe system incorporated in the thickness of the said vertical panel.

## Patentansprüche

1. Verfahren zum Beschneien von künstlichen Pisten für alpinen oder nordischen Skilauf, die mit einem Netz von Rohren (2) überdeckt sind, die einen Überzug bilden, der auf einer Temperatur unter 0° Celsius mit Hilfe einer in den Rohren zirkulierenden Kühl- oder Kältemittelflüssigkeit gehalten wird und einen gleichförmigen Kühleffekt sicherstellt, wobei das Rohrnetz auf einer Isolierschicht plaziert ist und von einer Schicht aus Schutzmaterial überdeckt ist und wobei die Baueinheit aus dem Rohrnetz und den genannten Schichten seitlich durch Randelemente (1) eingefaßt ist, die in einer kontinuierlichen Linie hintereinander angeordnet sind, daß sie die Piste in ihrer Breite begrenzen, dadurch gekennzeichnet,
daß eine Eisschicht durch Abkühlen von Wasser gebildet wird, welches auf das Rohrnetz (2) aufgebracht wird, wobei die Eisschicht direkt den Boden der Piste bildet und
daß am Ort durch Abschaben, Abhobeln, Fräsen oder eine ähnliche andere Bearbeitung der genannten Eisschicht Schnee erzeugt wird, derart, daß Späne einer vorbestimmten Größe entsprechend einer leichteren oder schwereren Qualität des gewünschten Schnees erzeugt werden.

2. Verfahren zum Beschneien künstlicher Pisten für alpinen oder nordischen Skilauf nach Anspruch 1, dadurch gekennzeichnet, daß die Dicke der den Boden der Piste bildenden Eisschicht durch Aufsprühen von Wasser auf die behandelte (abgeschabte) Oberfläche der Eisschicht wiederhergestellt wird und daß der gemäß der zweiten Merkmalsgruppe des Anspruchs 1 hergestellte Schnee auf dieser - gemäß dem vorstehenden Merkmal wiederhergestellten - Oberfläche der Eisschicht aufgebracht wird.

3. Verfahren nach Anspruch 2, dadurch gekennzeichnet, daß eine Bearbeitung derart vorgenommen wird, daß die Oberfläche Kanäle oder Erhebungen aufweist, welche die Austauschfläche zwischen den Kühlelementen und dem Kompensationswasser vergrößern.

4. Verfahren nach einem der Ansprüche 1 bis 3, dadurch gekennzeichnet, daß die Eigenschaften und Qualitäten des Schnees, wie die äußere Temperatur und Hygrometrie auch sein mögen, mit Hilfe einer künstlichen Belüftung aufrechterhalten werden, indem Frischluft auf die Oberfläche des Schnees geleitet wird, was ein Aufbrechen den Eisfilmen ermöglicht, die sich eventuell im Schnee bilden können.

5. Piste zur Durchführung des Verfahrens nach Anspruch 4, wobei die Piste ein Netz von Rohren (2) umfaßt, die einen Überzug bilden, der auf einer Temperatur unter 0° Celsius mit Hilfe einer in den Rohren zirkulierenden Kühl- oder Kältemittelflüssigkeit gehalten wird und einen gleichförmigen Kühleffekt sicherstellt, daß das Rohrnetz eine Kühloberfläche bildet und auf einer isolierenden Schicht angeordnet sowie durch eine leichte Schicht aus Sand oder einem anderen Schutzmaterial überdeckt oder in eine Betonplatte eingebettet ist, daß die Rohre und die genannten Schichten seitlich durch Randelemente (1) eingefaßt sind, die in einer kontinuierlichen Reihe angeordnet sind und die Piste in ihrer Breite begrenzen, derart, daß jedes Austreten der Materialien, die den Boden der Piste bilden verhindert ist die derart daß die Zurückhaltung des Wassers sichergestellt ist, welches auf diesen Untergrund aufgebracht wird um die notwendige Eisdicke zu erhalten, dadurch gekennzeichnet, daß die Randelemente (1) Öffnungen aufweisen, die in Linie angeordnet sind und mit Kaltluft beschickt werden um die Belüftung des Schnees durchzuführen.

6. Piste nach Anspruch 5, dadurch gekennzeichnet, daß es Randelemente (1) aus Beton oder armiertem Kunststoffmaterial umfaßt, wobei diese Elemente (1) im Querschnitt einen vertikalen Flügel (1a) und einen horizontalen Flügel (1b) aufweisen, welch letzterer ein Auflager bildet, welches sich von der Piste aus nach außen erstreckt und wobei diese Randelemente wahlweise lose aneinandergestellt oder untereinander transversal verbunden sein können und daß die Innenwand des vertikalen Flügels (1a) die Belüftungsöffnngen enthält, die durch innerhalb der Dicke dieses vertikalen Flügels angeordnete Kanäle mit Kaltluft versorgt werden.
